# FASCICULE DE BREVET EUROPEEN

(11) **EP 1 129 024 B1**
(45) Date de publication et mention de la délivrance du brevet: **05.03.2003**
(21) Numéro de dépôt: 99949044.4
(22) Date de dépôt: 12.10.1999
(51) Int. Cl.: B67D 3/00, B67D 1/08

(54) **DISTRIBUTEUR PAR GRAVITE DE BOISSON AVEC DISPOSITIF DE REFROIDISSEMENT**
SCHWERKRAFTZAPFEINRICHTUNG FÜR GETRÄNKE MIT KÜHLVORRICHTUNG
AUTONOMOUS GRAVITY-FEED BEVERAGE DISPENSER WITH COOLING DEVICE

(30) Priorité: 09.11.1998 FR 9814429
(43) Date de publication de la demande: 05.09.2001
(73) Titulaire: Dieau S.A., 63118 Cebazat (FR)
(72) Inventeur: FOURNIER, Eric, F-03150 Varennes-sur-Allier (FR); RITTER, Jean-Marc, F-63122 Berzet (FR); PEREIRA, Alexandre Z.I. de Ladoux, 63118 Cebazat (FR)
(74) Mandataire: Richebourg, Michel François
(86) Numéro de dépôt international: FR9902463
(87) Numéro de publication internationale: WO00027744

(56) Documents cités:
- GB-A- 2 204 670
- US-A- 4 723 688
- US-A- 5 590 532

## Description

L'invention est du domaine des appareils de distribution de boissons par gravité à partir d'un récipient de stockage, et elle a pour objet un distributeur autonome de boisson fraîche en gobelet, à partir d'une bonbonne à goulot de stockage amovible notamment.

On connaît des distributeurs de boisson prévus pour être installés dans un espace collectif, lieu de travail ou de visite notamment. On connaît plus particulièrement parmi ces distributeurs ceux qui comprennent une réserve de boisson conditionnée dans une bonbonne à goulot, qui est soutenue en charge par le distributeur en position haute renversée, pour une distribution par gravité de la boisson qu'elle contient. La bonbonne est amovible en vue de son remplacement lorsqu'elle est vide, et le distributeur comporte des moyens de percussion d'un opercule d'obturation de la bonbonne installée. L'opercule étant perforé, la boisson s'écoule par gravité vers un conduit d'amenée de la boisson jusqu'à un robinet de distribution, après son passage à travers des moyens de refroidissement pour la rafraîchir. De manière courante, les moyens de refroidissement comprennent un échangeur formé d'un serpentin véhiculant un liquide réfrigéré par une source de froid. Le serpentin est enroulé autour d'une capacité interposée entre les moyens de percussion et le robinet de distribution de la boisson, à l'intérieur de laquelle capacité transite la boisson et où s'opère l'échange de calories entre la boisson et le liquide de refroidissement. On notera que souvent de tels distributeurs comportent en outre un second conduit d'amenée de la boisson qui communique avec les moyens de percussion et un robinet, pour une distribution complémentaire de la boisson à température ambiante, c'est à dire sans passage intermédiaire de la boisson dans les moyens de refroidissement.

Pour connaître un environnement technologique proche de l'invention, on pourra se reporter aux demandes de brevets FR2769610 (MISTRAL DISTRIBUTION AS) ou EP0581491 (EBAC ltd).

Un premier problème à résoudre réside dans le fait que les moyens de refroidissement doivent offrir une capacité de rafraîchissement de la boisson susceptible de répondre à des pointes de consommation, qui sont au demeurant d'autant plus importantes que la température ambiante, et donc celle de la boisson en réserve, sont élevées.

Néanmoins et inversement, il n'est pas souhaitable que la puissance de ces moyens de refroidissement induise des coûts de fonctionnement disproportionnés du distributeur, compte tenu du maintien en fonction de ces moyens pendant des périodes où la consommation de boisson fraîche est épisodique et irrégulière.

Un autre problème posé réside dans le fait que la distribution de boisson par bonbonne implique une maintenance fréquente au regard de l'hygiène, avec les conséquences qui en découlent sur les frais de maintenance de ces appareils, en raison de la présence possible de souches bactériennes susceptibles de se développer dans le circuit de distribution de la boisson et de la stagnation des écoulements de la boisson dans des zones de rétention du distributeur. Enfin, dans le cas d'une pollution inopinée de l'appareil par une bonbonne souillée, l'évacuation spontanée des souillures n'est pas garantie par le simple écoulement par gravité de la boisson à travers son circuit de distribution, d'autant que la dite capacité d'échange calorique, conformée en bac ou en sac, est propice à la rétention de boisson à l'intérieur de certaines zones de son volume utile contenant la boisson en cours de rafraîchissement.

On connaît par ailleurs dans le domaine de la distribution des boissons, un art antérieur éloigné du précédent consistant dans un dispositif de distribution d'une pluralité de boissons à partir de réserves individuelles maintenues sous pression, pour un comptoir de débit de boissons par exemple. Pour éviter de pourvoir chacune de ces réserves d'une source génératrice de froid propre, il a été proposé par GB2204670 (MK REFRIGERATION) un distributeur du genre comportant une source génératrice de froid commune à toutes les réserves de boisson, pour refroidir dans un premier étage de refroidissement un liquide caloporteur de refroidissement, qui est ensuite amené vers des seconds étages de refroidissement montés en parallèle sur un circuit fermé comportant une pompe pour la circulation du liquide caloporteur. Chacune des boissons, maintenue sous pression dans la réserve correspondante, circule à l'intérieur d'un serpentin à travers une chambre de refroidissement d'un second étage de refroidissement respectif. Des moyens thermostatiques, affectés à chacun des dits seconds étages de refroidissement pour la mesure de la température de la boisson, commandent si nécessaire la manoeuvre d'une vanne d'admission du liquide caloporteur dans la chambre de refroidissement de la boisson correspondante.

Le but de la présente invention est de proposer un distributeur par gravité de boisson fraîche à partir d'une bonbonne de stockage amovible, qui fonde sa compétitivité sur une réduction des frais de maintenance, au regard de l'hygiène plus particulièrement, tant par une réduction de la fréquence des interventions de maintenance que par une réduction du nombre des opérations à effectuer lors de celles-ci, et sur une capacité de refroidissement satisfaisante de la boisson en période de pointe, avec des frais de fonctionnement latent néanmoins faibles.

Ce but est atteint par l'invention telle que définie dans les revendications.

La présente invention va être décrite en relation avec la figure de la planche annexée qui illustre schématiquement un distributeur de boisson selon une forme préférée de réalisation de l'invention.

Selon l'invention et à partir des constats susvisés des problèmes à résoudre, constats qui relèvent en eux-mêmes de la démarche inventive des concepteurs avec les choix arbitraires correspondants qu'ils proposent, un distributeur de boisson comporte les caractéristiques suivantes, prises seules ou en combinaison.
1.- le distributeur étant un distributeur de boisson fraîche par gravité à partir d'un récipient 2 de stockage amovible, celui-ci est principalement composé:
   a) d'un châssis 4 à extension verticale,
   b) de moyens de soutien en charge en position renversée d'un récipient amovible 2, celui-ci étant conformé en bonbonne à goulot,
   c) de moyens de percussion d'un opercule 6 d'obturation de la bonbonne 2, comprenant un percuteur 8 à extension verticale comportant au moins un canal 10 d'évacuation de la boisson hors de la bonbonne 2, le dit percuteur 8 comportant en outre un conduit 12 d'admission d'air à l'intérieur de la bonbonne 2 en compensation du volume de boisson soutiré, conduit 12 d'admission d'air en communication avec l'extérieur par l'intermédiaire d'un clapet 14 anti-retour de la boisson et d'un filtre à air 16,
   d) d'un dispositif de refroidissement de la boisson, comprenant une source de froid 18 pour réfrigérer un agent de transfert calorique maintenu en équilibre entre sa phase liquide et solide, une chambre 20 de rafraîchissement de la boisson, dans laquelle s'opère l'échange calorique entre le dit agent et la boisson, et un conduit 22 de distribution de boisson fraîche en communication avec le dit canal 10 d'évacuation de la boisson, conduit 22 muni d'au moins un robinet 24 de soutirage de la boisson rafraîchie,
   e) de moyens d'alimentation en énergie électrique, (non représentés sur la figure).
2.- Le dispositif de refroidissement est composé:
   a) d'un échangeur primaire 26, dans lequel s'opère le refroidissement de l'agent de transfert calorique, le dit échangeur primaire 26 comprenant une chambre d'échange primaire 28 contenant le dit agent de transfert calorique, destiné à être en équilibre avec sa phase solide, et la dite source 18 de froid,
   b) d'un échangeur secondaire 30, comprenant une chambre d'échange secondaire 20 contenant le dit agent de transfert et au moins en partie le dit conduit de distribution de boisson fraîche 10-22, celui-ci étant conformé en serpentin 22 à extension verticale, de l'ordre de deux à cinq fois le diamètre du serpentin notamment,
   c) d'un circuit hydraulique fermé, comprenant la chambre primaire 26 et la chambre secondaire 30, reliées l'une à l'autre par des conduites dites respectivement d'amenée 32 et de retour 34, pour véhiculer entre les échangeurs primaire 26 et secondaire 30 le dit agent de transfert, par l'intermédiaire d'une pompe 36 placée sur le circuit, sur la conduite 34 de retour par exemple,
   d) de moyens thermostatiques 38 situés dans la chambre secondaire 20 de mesure de la température de l'agent de transfert présent, les dits moyens thermostatiques 38 constituant des moyens de commande pour activer ou arrêter la pompe 36, afin de provoquer une circulation, ou non, de l'agent dans le dit circuit fermé, et
   e) de moyens pour assurer la coexistence des phases liquide et solide de l'agent de transfert calorique, comprenant, de préférence en combinaison, des moyens thermostatiques 40 placés dans la chambre primaire pour activer ou arrêter la production de froid de la dite source de froid 18, et une source de chaleur 42, avantageusement statique, ou ambiante, sinon produite à partir d'une source d'énergie annexe électrique notamment, la dite source de chaleur 42 constituant des moyens pour assurer la continuité dans le circuit d'un passage liquide de l'agent de transfert.

   Ces dispositions sont telles que la pompe n'est pas activée en permanence mais seulement pour répondre aux besoins ponctuels des utilisateurs, sa mise en oeuvre étant dépendante de la température de l'agent de transfert à l'intérieur de la chambre secondaire, permettant d'obtenir à tout moment de la boisson fraîche, y compris en période de pointe, sans pour autant occasionner des frais de fonctionnement inopportuns en période de non soutirage de boisson fraîche.
   De plus, la conformation préférée du circuit de distribution de boisson fraîche en serpentin 22 avec une extension axiale significative d'au moins le double de son diamètre, confère à la boisson qu'il véhicule une dynamique propre à évacuer les contaminations inopinément ou accidentellement présentent dans le circuit de distribution de la boisson, ce qui permet d'espacer dans le temps les contrôles sanitaires du distributeur et les opérations de nettoyage de ce dernier, avec une réduction des frais de maintenance y afférents.
   On notera enfin que l'agencement du dit circuit fermé 28,32,20,36,34 et des échangeurs primaire 26 et secondaire 30, avec leurs moyens de fonctionnement, et notamment avec une activation ou non de la pompe 36 selon la température de l'agent de transfert à l'intérieur de la chambre secondaire 20, et avec un maintien de la continuité dans le circuit d'un passage liquide de l'agent de transfert calorique par des moyens statiques 42 de source de chaleur ambiante, agencement du circuit fermé associé à la conformation en serpentin 22 du conduit de distribution de boisson fraîche disposé dans la chambre d'échange secondaire 20, avec une extension axiale significative d'au moins le double de son diamètre, confèrent à l'échangeur secondaire 30 une faible inertie de fonctionnement entre le passage d'un fonctionnement ponctuel ou épisodique et le passage entre un fonctionnement de pointe, et participent d'un bon résultat obtenu de rafraîchissement de la boisson en période de pointe tout en offrant une compétitivité de fonctionnement satisfaisante.
   On comprendra que selon un aspect de l'invention visant à réduire les frais de fonctionnement du dispositif, il est proposé de placer la pompe 36 sous la dépendance de moyens de commande 38 provoquant son arrêt dès lors que la température souhaité de l'agent de transfert calorique est atteinte à l'intérieur de la chambre secondaire 20, et d'associer à ces moyens de commande 38 en premier lieu des moyens thermostatiques 40 placés à l'intérieur de la chambre primaire 28 pour arrêter la production de froid dès lors qu'un seuil de température basse est atteint, entre -1°C et -5°C notamment, et en deuxième lieu la dite source de chaleur 42 de maintien d'un passage liquide continu dans le circuit de l'agent de transfert calorique, pour remédier à l'inertie liée au passage de l'agent entre ses phases liquide et solide, qui risque d'interrompre la dite continuité nonobstant l'arrêt de la production de froid commandée par les moyens thermostatiques 40 de la chambre primaire 28.
   On comprendra ainsi que grâce à la présence de la source de chaleur 42 et à la continuïté de passage du liquide de transfert à l'intérieur du circuit fermé, un abaissement de la température à l'intérieur de l'échangeur primaire est autorisée, y compris jusqu'à une transformation en phase solide de l'agent de transfert, pour permettre de répondre de manière satisfaisante à une période de pointe de soutirage de boisson fraîche, sans avoir à maintenir une circulation permanente de l'agent de transfert à l'intérieur du circuit fermé. Par ailleurs, il résulte de la faculté offerte d'abaisser la température de l'agent de transfert, une entrave au développement de souches bactériennes à l'intérieur du serpentin véhiculant la boisson à l'intérieur de l'échangeur secondaire.
   On notera que selon une forme habituelle de réalisation dans le domaine des échangeurs, la dite source de froid est par exemple constituée par un serpentin 44 formant l'évaporateur d'une source frigorifique.
   Selon un exemple de réalisation de la dite source de chaleur statique, celle-ci est constituée par un prolongement dans la chambre primaire 28 d'au moins l'une des conduites d'amenée 32 et de retour 34 de l'agent de transfert calorique, qui relient l'une à l'autre les chambres primaire 28 et secondaire 20, les dites conduites 32 et 34 puisant leur chaleur dans l'air ambiant. Accessoirement en complément, mais de préférence de manière substitutive des dits prolongements des conduites d'amenée 32 et de retour 34, la dite source de chaleur statique est constituée par un circuit dérivé 42 de l'agent caloporteur, pour un maintien hors de la chambre primaire 28 d'une quantité d'agent caloporteur à l'intérieur du dit circuit fermé, quantité donc non soumise à un refroidissement dans l'échangeur primaire 26 et restant de ce fait à l'état liquide.
   Selon une forme avantageuse de réalisation, le dit circuit dérivé 42 constitue avec la chambre primaire 28 un ensemble monobloc, moulé "par soufflage" d'une matière plastique autour de conduits rigides d'admission 46 et d'évacuation 48 du serpentin 44, et autour d'un tube 50 logeant les moyens thermostatiques 40 correspondant, le serpentin 44 étant disposé à l'intérieur de la chambre primaire 28 qui contient l'agent caloporteur. On notera la conformation préférée elliptique de la section de la chambre primaire 28, visant à éloigner le dit circuit dérivé 42 de la zone médiane de la chambre primaire 28 où se trouve disposé le serpentin 44. On notera à ce propos que la chambre secondaire est fabriquée d'une manière semblable, à savoir en maintenant le serpentin 22 disposé entre les deux coquilles d'un moule comportant des empreintes pour le passage des dits conduits d'amenée 32 et de retour 34 de l'agent caloporteur, ainsi qu'un tube 52 pour recevoir les moyens thermostatiques 38, à l'intérieur duquel moule est "soufflé" un cylindre en matière plastique. On notera aussi la présence à l'intérieur de la chambre secondaire d'un corps 54, inséré entre les spires du serpentin avant "soufflage", qui occupe l'espace intérieur du serpentin 22 d'écoulement de la boisson afin de limiter la capacité de la chambre secondaire 20 réservée à l'agent de transfert calorique.
   Selon un autre aspect de l'invention visant à simplifier les opérations de maintenance, et notamment le remplacement et/ou un apport complémentaire de l'agent caloporteur, et visant à réduire les frais de fonctionnement liés à la pompe 36, le dit circuit fermé est composé des chambres primaire 28 et secondaire 20, ainsi que des dites conduites d'amenée 32 et de retour 34, la pompe étant placée sur l'une quelconque de ces dernières, et le circuit fermé 28,32,20,34,36 est maintenu à la pression atmosphérique, la pompe 36 ne constituant qu'un circulateur de fluide offrant l'avantage d'être silencieux, ainsi que d'une usure et d'une consommation d'énergie réduites. Pour cela et avantageusement, l'une quelconque au moins des chambres primaire 28 et/ou secondaire 20 est pourvue d'un bouchon de remplissage 56, muni d'une membrane semi-perméable pour une communication avec l'air ambiant. On remarquera sur la figure que le volume intérieur de la chambre secondaire 20 n'est pas totalement occupé par le dit agent, mais comporte une partie occupée par l'air ambiant pour absorber les variations de volume de l'agent caloporteur. On notera aussi que l'agent idoine de transfert calorique est l'eau.
3.- La bonbonne 2 est soutenue en charge par le châssis 4 en position renversée par l'intermédiaire de son goulot 58 qui repose sur une assise 64,66 du percuteur 8, sur lequel percuteur 8 le goulot 58 est enfilé pour le centrage de la bonbonne 2 sur le châssis 4 par l'intermédiaire de son goulot. Le corps 60 de la bonbonne est en contact avec le châssis 4 par l'intermédiaire d'organes souples 62, qui constituent des moyens pour absorber les tolérances et les imperfections géométriques du corps 60 de la bonbonne 2.
   Un tel agencement des moyens de soutien 64,66 et de centrage 8,62 de la bonbonne 2 sur le distributeur par l'intermédiaire de son goulot 58 tend à réduire le risque de fuites, par une interdiction spontanée d'une mise de guingois préjudiciable de la bonbonne 2 sur le percuteur 8 et par une répercussion du poids de la bonbonne 2 sur le châssis 4 dans une zone axiale concentrée de celui-ci, limitant les répercutions du poids de bonbonne 2 sur des zones périphériques du châssis 4 qui auraient pour conséquence de nuire à sa stabilité. Par ailleurs, il résulte du repos de la bonbonne sur le châssis par l'intermédiaire de son goulot, la possibilité d'utiliser un percuteur de petite longueur qui se trouve totalement coiffé par la bonbonne, quelles que soient les dimensions de cette dernière, et finalement que le percuteur se trouve dans tous les cas préservé de l'environnement extérieur lorsqu'une bonbonne est mise en place sur le distributeur, ce qui tend à réduire les risques de pollution.
   On notera qu'il résulte aussi de ces dispositions, en premier lieu une réduction du risque de pollution causée par une stagnation de boisson dans le distributeur, grâce à la dite réduction du risque de fuite, en deuxième lieu une vidange idoine de la bonbonne grâce à son centrage par l'intermédiaire de son goulot, et en troisième lieu la possibilité d'utiliser avec un même distributeur des bonbonnes en provenance d'un quelconque fournisseur, grâce au soutien élastique du corps de la bonbonne par le châssis permettant d'accepter, dans une certaine mesure, les différences de dimensions de la bonbonne d'un fournisseur à l'autre.
   Les dits organes souples 62 sont par exemple constitués par au moins un coussin en matière élastique qui forme un siège élastique pour le corps 60 de la bonbonne 2, préférentiellement en portée conique.
   Selon une forme préférée de réalisation, le goulot 58 de la bonbonne 2 prend axialement appui contre une platine 64 monobloc du percuteur 8, formant la dite assise, par l'intermédiaire de plots 66 dont cette dernier est dotée, de telle sorte que la bonbonne 2 soit maintenue en position renversée par l'intermédiaire d'au moins trois points, préférentiellement à portée sphérique, d'appui de son goulot 58 sur la platine 64 du percuteur 8.
   Par ailleurs, le goulot 58 est préférentiellement logé en contact flottant à l'intérieur d'un manchon 68 de protection et de guidage du goulot 58 lors de la mise en place de la bonbonne 2 sur le châssis 4. On remarquera la conformation en entonnoir de la surface intérieure du manchon 68, pour faciliter l'introduction du goulot 58. Enfin, le dit coussin 62 au moins comprend quatre coussinets équirépartis à la périphérie du corps 60 de la bonbonne 2, préférentiellement supportés par des pieds verticaux 70 prenant un appui axial sur une colonne centrale du châssis 4 et favorisant de ce fait la dite répercussion axiale de la charge de la bonbonne 2 sur le châssis 4.
4.- La bonbonne 2 étant préférentiellement centrée par l'intermédiaire de son goulot 58, le distributeur comporte de préférence des moyens amortisseurs du choc de la percussion de l'opercule 6 de la bonbonne 2. Ces moyens, interposés entre la bonbonne 2 et le châssis 4, comprennent une pastille souple 72 en élastomère interposée entre la platine 64 et le châssis 4.
5.- Le distributeur comporte des moyens 80-82-84-76-74 de drainage d'un écoulement inopiné de la boisson pouvant se produire au voisinage du percuteur 8 lors du retrait de la bonbonne pour son remplacement, vers un bassin 74 de collecte, de préférence disposé en zone basse du distributeur c'est à dire sous les moyens de refroidissement 26,30, pour éviter toute stagnation de boisson susceptible de provoquer une pollution. Le drainage et l'amenée des dits écoulements de boisson jusqu'au bassin 74 s'effectue de préférence naturellement par gravité, par l'intermédiaire d'un conduit 76 de drainage, qui relie les dits moyens de drainage au bassin et qui s'étend sur la hauteur du châssis 4.
   On notera en outre que le distributeur comporte préférentiellement un canal de drainage 94 des débordements de boisson dans la zone du robinet au moins 92 de soutirage de la boisson, débouchant sur le dit conduit de drainage 76.
   Le bassin de collecte 74 est avantageusement disposé au-dessus de la source de froid 18, en vue de l'évaporation des dits écoulements de boisson sous l'effet de la chaleur produite par les moyens générateurs de froid. De préférence cependant, le bassin de collecte 74 incorpore une résistance chauffante 78, dite déshydrateur, de faible puissance mais de fonctionnement permanent pour assurer l'évaporation des écoulements de boissons collectés, même en cas d'arrêt prolongé de la source de froid 18, arrêt éventuellement commandé par les moyens thermostatiques 40 de l'échangeur primaire 26.
   On notera que les dits moyens de drainage 80-82-84-76-74 et le serpentin 22, dont la conformation même évite les zones de rétention de la boisson, et dont les proportions indicatives susvisées ont pour résultat de conférer un écoulement de la boisson avec une dynamique propice au nettoyage spontané des surfaces internes du serpentin 22, constituent en combinaison des moyens globaux d'assainissement du distributeur visant à espacer les opérations de maintenance. On comprendra que cette combinaison de moyens est préférentiellement complétée par l'ensemble des dispositions susvisées visant à limiter la stagnation des écoulements perdus de boisson, ou de fuite, et la présence de zones de rétention inopportunes de celle-ci, au moins au voisinage du circuit de distribution.
   Selon la forme illustrée de réalisation des moyens de drainage, ceux-ci comprennent un canal 80-82-84 communiquant d'une part avec le volume intérieur du manchon 68 de protection du goulot 58, à la base de l'assise 64-66 sur laquelle repose le goulot 58 et plus particulièrement à la base de la platine 64 surplombée par le goulot 58 qui repose sur les plots de soutien 66, et communiquant d'autre part avec le dit conduit de drainage 76.
   Accessoirement et complémentairement à la disposition précédente, le dit canal de drainage 80-82-84 est en outre communiquant avec un espace 82 confiné entre la surface extérieure du manchon 68 et la surface intérieure d'un logement 86 du châssis 4 qui le reçoit, le dit espace 82 formant un canal complémentaire de captage des écoulements de boisson pour éviter sa stagnation dans un espace séparant le manchon 68 du châssis 4.
   On notera la double fonction avantageuse du manchon 68, qui à la fois constitue un organe de protection et de guidage du goulot 58 lors de la mise en place de la bonbonne 2, et qui participe des moyens 80-82-84-76-74 de drainage des écoulements de boisson.
6.- Les zones des conduits 10,88 véhiculant la boisson qui sont disposées dans une atmosphère à température ambiante, sont équipées de moyens de décontamination constitués par des moyens 90 de chauffage des conduits à une température de l'ordre de 80° au moins, de telle sorte que le nettoyage des conduits 10,88 au moins dans les zones susvisées, s'effectue rapidement et simplement à partir de moyens de commande programmée de la mise en oeuvre autonome à intervalles réguliers des moyens 90 de chauffage, grâce à quoi les opérations de maintenance en sont réduites, avec les conséquences économiques qui en découlent. Ces moyens de chauffage sont par exemple constitués par au moins une résistance 90 disposée au voisinage, voire enroulée autour, des dites zones de conduit.
   On notera que la combinaison entre les moyens d'assainissement 80-82-84-76-74 et 22, et les moyens 90 de stérilisation concourent d'une manière globale à réduire les coûts de maintenance de l'appareil de l'invention.
7.- Le distributeur comporte en outre l'une quelconque au moins des dispositions suivantes:
   a) un distributeur à gobelet fixé ou encore incorporé au châssis (non représenté sur la figure),
   b) un second conduit 88 de distribution, en communication, en amont des moyens de refroidissement, avec le dit canal 10 d'évacuation de la boisson, le second conduit de distribution étant muni d'un robinet 92 de soutirage de la boisson à température ambiante,
   c) une horloge électronique (non représentée sur la figure), dont la mise en oeuvre est placée sous la dépendance d'un capteur de présence de la bonbonne 2, pour indiquer, par l'intermédiaire d'un signal visuel par exemple, le dépassement d'une durée d'installation prédéterminée d'une même bonbonne 2 sur le distributeur.

Ainsi, pour ramener la démarche inventive de la présente invention à une définition générale aussi concise que possible, un distributeur de boisson fraîche par gravité à partir d'une bonbonne à goulot comportant un opercule percutable, comprend des moyens de soutien de la bonbonne en position renversée, de préférence soutenue par l'intermédiaire de son goulot qui est avantageusement centré sur un percuteur du distributeur, le dit percuteur comportant un canal de vidange de la bonbonne qui communique avec un serpentin pour conduire la boisson à travers un échangeur secondaire, dont l'agent de transfert calorique est préalablement refroidi dans un échangeur primaire et est amené jusqu'à l'échangeur secondaire au moyen d'une pompe dont la mise en oeuvre est commandée par des moyens thermostatiques de mesure de la température de l'agent de transfert dans l'échangeur secondaire, l'échange primaire comportant une source de chaleur pour maintenir un passage continu de l'agent de transfert à l'intérieur du circuit fermé reliant les échangeurs primaire et secondaire entre eux, y compris lorsque la pompe est à l'arrêt.

On notera toutefois que d'une manière générale, les dits moyens de refroidissement, notamment ceux 18,26,30,32,34, 36,38,40,42 tels que définis §2 de la présente description, constituent des moyens de refroidissement pour équiper un distributeur de boisson, tant par gravité au moyen d'une réserve de stockage qu'à partir du réseau de distribution d'eau, ou encore à partir d'une distribution de boisson sous pression, par l'intermédiaire d'une pompe où d'une réserve de boisson contenue sous pression en fût. On comprendra ainsi que selon ces derniers cas, les moyens d'approvisionnement en boisson décrits au §1 de la présente description, et notamment les moyens de percussion d'une bonbonne à goulot avec le canal de distribution y relatif, sont remplacés par des moyens de raccordement correspondant.

## Revendications

1. Distributeur de boisson fraîche par gravité à partir d'une bonbonne à goulot comportant un opercule percutable, **caractérisé:**
**en ce qu'**il comprend des moyens de soutien (64,66) de la bonbonne (2) en position renversée sur un percuteur (8), qui comporte un canal (10) de vidange de la bonbonne (2) communiquant avec un serpentin (22) pour conduire la boisson à travers un échangeur secondaire (20), dont l'agent de transfert calorique est préalablement refroidi dans un échangeur primaire (26) et est amené jusqu'à l'échangeur secondaire (20) au moyen d'une pompe (36) dont la mise en oeuvre est commandée par des moyens thermostatiques (38) de mesure de la température de l'agent de transfert dans l'échangeur secondaire (20), l'échangeur primaire (26) comportant une source de chaleur (42) placée en dérivation et formant by-pass de l'échangeur primaire, pour maintenir un passage continu de l'agent de transfert à l'intérieur du circuit fermé reliant les échangeurs primaire (26) et secondaire (20) entre eux, y compris lorsque la pompe (36) est à l'arrêt.

2. Distributeur de boisson selon la revendication 1, **caractérisé:**
**en ce qu'**il comprend:
a) un châssis (4) à extension verticale,
b) des moyens de soutien en charge en position renversée d'un récipient amovible (2), celui-ci étant conformé en bonbonne à goulot,
c) des moyens de percussion d'un opercule (6) d'obturation de la bonbonne (2), comprenant un percuteur (8) à extension verticale comportant au moins un canal (10) d'évacuation de la boisson hors de la bonbonne (2), le dit percuteur (8) comportant en outre un conduit (12) d'admission d'air à l'intérieur de la bonbonne (2) en compensation du volume de boisson soutiré, conduit (12) d'admission d'air en communication avec l'extérieur par l'intermédiaire d'un clapet (14) anti-retour de la boisson et d'un filtre à air (16),
d) un dispositif de refroidissement de la boisson, comprenant une source de froid (18) pour réfrigérer un agent de transfert calorique maintenu en équilibre entre sa phase liquide et solide, une chambre (20) de rafraîchissement de la boisson, dans laquelle s'opère l'échange calorique entre le dit agent et la boisson, et un conduit (22) de distribution de boisson fraîche en communication avec le dit canal (10) d'évacuation de la boisson, conduit (22) muni d'au moins un robinet (24) de soutirage de la boisson rafraîchie,
e) des moyens d'alimentation en énergie électrique, et
le dispositif de refroidissement étant composé:
a) d'un échangeur primaire (26), dans lequel s'opère le refroidissement de l'agent de transfert calorique, le dit échangeur primaire (26) comprenant une chambre d'échange primaire (28) contenant le dit agent de transfert calorique et la dite source (18) de froid,
b) d'un échangeur secondaire (30), comprenant une chambre d'échange secondaire (20) contenant le dit agent de transfert et au moins en partie le dit conduit de distribution de boisson fraîche (10-22), celui-ci étant conformé en serpentin (22) à extension verticale,
c) d'un circuit hydraulique fermé, comprenant la chambre primaire (26) et la chambre secondaire (30), reliées l'une à l'autre par des conduites dites respectivement d'amenée (32) et de retour (34), pour véhiculer entre les échangeurs primaire (26) et secondaire (30) le dit agent de transfert, par l'intermédiaire d'une pompe (36) placée sur le circuit,
d) de moyens thermostatiques (38) situés dans la chambre secondaire (20) de mesure de la température de l'agent de transfert présent, les dits moyens thermostatiques (38) constituant des moyens de commande pour activer ou arrêter la pompe (36), afin de provoquer une circulation, ou non, de l'agent dans le dit circuit fermé, et
e) de moyens pour assurer la coexistence des phases liquide et solide de l'agent de transfert calorique, comprenant des moyens thermostatiques (40) placés dans la chambre primaire pour activer ou arrêter la production de froid de la dite source de froid (18), et une source de chaleur (42) qui constitue des moyens pour assurer la continuité dans le circuit d'un passage liquide de l'agent de transfert calorique.

3. Distributeur de boisson selon la revendication 2, **caractérisé:**
**en ce que** la dite source de chaleur statique est constituée par un circuit dérivé (42) de l'agent caloporteur, pour un maintien hors de la chambre primaire (28) d'une quantité d'agent caloporteur à l'intérieur du dit circuit fermé.

4. Distributeur de boisson selon la revendication 3, **caractérisé:**
**en ce que** le dit circuit dérivé (42) constitue avec la chambre primaire (28) un ensemble monobloc, moulé "par soufflage" d'une matière plastique autour de conduits rigides d'admission (46) et d'évacuation (48) d'un serpentin (44) constituant l'évaporateur de la source de froid (18), et autour d'un tube (50) logeant les moyens thermostatiques (40) correspondant, le serpentin (44) étant disposé à l'intérieur de la chambre primaire (28) qui contient l'agent caloporteur.

5. Distributeur de boisson selon la revendication 2, **caractérisé:**
**en ce que** le dit circuit fermé est maintenu à la pression atmosphérique et est composé des chambres primaire (28) et secondaire (20) et des dites conduites d'amenée (32) et de retour (34), la pompe (36) étant placée sur l'une quelconque de ces dernières.

6. Distributeur de boisson selon la revendication 2, **caractérisé:**
**en ce que** la bonbonne (2) est soutenue en charge par le châssis (4) en position renversée par l'intermédiaire de son goulot (58) qui repose sur une assise (64,66) du percuteur (8), sur lequel percuteur (8) le goulot (58) est enfilé pour le centrage de la bonbonne (2) sur le châssis (4) par l'intermédiaire de son goulot, le corps (60) de la bonbonne étant en contact avec le châssis (4) par l'intermédiaire d'organes souples (62).

7. Distributeur de boisson selon la revendication 6, **caractérisé:**
**en ce qu'**il comporte des moyens amortisseurs du choc de la percussion de l'opercule (6) de la bonbonne (2), comprennant les dits organes souples et une pastille souple (72) interposée entre l'assise (64) du goulot (68) et le châssis (4).

8. Distributeur de boisson selon la revendication 6, **caractérisé:**
**en ce qu'**il comporte des moyens de drainage d'un écoulement inopiné de la boisson au voisinage du percuteur (8), vers un bassin (74) de collecte, le drainage et l'amenée des dits écoulements de boisson jusqu'au bassin (74) s'effectuant naturellement par gravité, par l'intermédiaire d'un conduit (76) de drainage qui relie les dits moyens de drainage au bassin.

9. Distributeur selon la revendication 8, **caractérisé:**
**en ce que** le bassin de collecte (74) incorpore une résistance chauffante (78) de faible puissance mais de fonctionnement permanent pour assurer l'évaporation des écoulements de boissons collectés, même en cas d'arrêt prolongé de la source de froid (18) commandé par les moyens thermostatiques (40) de l'échangeur primaire (26).

10. Distributeur de boisson selon les revendications 6 et 8, **caractérisé:**
**en ce que** les moyens de drainage comprennent un canal (80-82-84) communiquant d'une part avec le volume intérieur d'un manchon (68) de protection du goulot (58), à la base de l'assise (64-66) sur laquelle repose le goulot (58), et communiquant d'autre part avec le dit conduit de drainage 76.

11. Distributeur de boisson selon les revendications 6 et 8, **caractérisé:**
**en ce que** les zones des conduits véhiculant la boisson qui sont disposées dans une atmosphère à température ambiante, sont équipées de moyens de décontamination constitués par des moyens de chauffage des conduits constitués par au moins une résistance (90) enroulée autour des dites zones de conduit.

## Claims

1. A fresh drink dispenser gravity fed from a necked carboy, comprising a penetrable cap, **characterised:**
**in that** it comprises support means (64,66) for the carboy (2) in an inverted position on a penetrating means (8) which comprises an outlet duct (10) for the carboy (2) communicating with a coil (22) to convey the drink through a secondary exchanger (20), the heat transfer agent of which is previously cooled in a primary exchanger (26) and is fed to the secondary exchanger (20) by means of a pump (36), the operation of which is controlled by thermostatic means (38) for measuring the temperature of the transfer agent in the secondary exchanger (20), the primary exchanger (26) comprising a heat source (42), which is in a branch arrangement and forms a bypass of the primary exchanger, so as to maintain a continuous passage of the transfer agent inside the closed circuit connecting the primary exchanger (26) and secondary exchanger (20) to one another, including when the pump (36) is inoperative.

2. A drink dispenser according to claim 1, **characterised:**
**in that** it comprises:
a) a vertically extending frame (4),
b) means for supporting under load in an inverted position a removable container (2) which is in the form of a necked carboy,
c) means for penetrating a sealing cap (6) for the carboy (2), comprising a vertically extending penetrating means (8) comprising at least one duct (10) for discharging the drink from the carboy (2), said penetrating means (8) further comprising a duct (12) for admitting air into the interior of the carboy (2) to compensate for the volume of drink drawn off, the air-inlet duct (12) being in communication with the exterior via a nonreturn valve (14) for the drink and an air filter (16),
d) a cooling device for the drink, comprising a cold source (18) for refrigerating a heat transfer agent maintained in equilibrium between its liquid and solid phases, a drink cooling chamber (20) in which the heat exchange between said agent and the drink takes place, and a duct (22) for dispensing cool drink in communication with said duct (10) for discharging the drink, which duct (22) is provided with at least one tap (24) for drawing off the cooled drink,
e) means for supplying electric power and the cooling device comprising:
a) a primary exchanger (26) in which the cooling of the heat transfer agent takes place, said primary exchanger (26) comprising a primary exchange chamber (28) containing said heat transfer agent and said cold source (18),
b) a secondary exchanger (30) comprising a secondary exchange chamber (20) containing said transfer agent and at least partly said cool drink dispensing duct (10-22), the latter being in the form of a vertically extending coil (22),
c) a closed hydraulic circuit comprising the primary chamber (26) and the secondary chamber (30), which are connected to one another by a respective inlet duct (32) and return duct (34) so as to convey said transfer agent between the primary (26) and secondary (30) exchangers by means of a pump (36) installed in the circuit,
d) thermostatic means (38) disposed in the secondary chamber (20) for measuring the temperature of the transfer agent present, said thermostatic means (38) forming control means for actuating or shutting off the pump (36) so as to cause the agent to circulate or not in said closed circuit, and
e) means for ensuring the co-existence of the liquid and solid phases of the heat transfer agent, comprising thermostatic means (40) disposed in the primary chamber for initiating or shutting off the production of cold from said cold source (18), and a heat source (42) which forms the means of ensuring continuity in the circuit for the liquid passage of the heat transfer agent.

3. A drink dispenser according to claim 2, **characterised:**
**in that** said static heat source is formed by a branch circuit (42) of the heat transfer agent so as to retain outside the primary chamber (28) a quantity of heat transfer agent within said closed circuit.

4. A drink dispenser according to claim 3, **characterised:**
**in that** said branch circuit (42) forms with the primary chamber (28) a monobloc assembly "blow" moulded from a plastics material around rigid inlet (46) and outlet (48) ducts of a coil (44) forming the evaporator of the cold source (18), and around a tube (50) accommodating the corresponding thermostatic means (40), the coil (44) being arranged inside the primary chamber (28) containing the heat transfer agent.

5. A drink dispenser according to claim 2, **characterised:**
**in that** said closed circuit is maintained at atmospheric pressure and comprises primary (28) and secondary (20) chambers and said inlet (32) and return (34) ducts, the pump (26) being installed in any one of these latter.

6. A drink dispenser according to claim 2, **characterised:**
**in that** the carboy (2) is supported under load by the frame (4) in an inverted position by means of its neck (58) which rests on a seating (64,66) of the penetrating means (8), on which penetrating means (8) the neck is fitted for the centering of the carboy (2) on the frame (4) by means of its neck, the carboy body (60) being in contact with the frame (4) by means of flexible members (62).

7. A drink dispenser according to claim 6, **characterised:**
**in that** it comprises means for absorbing the shock of the penetration of the cap (6) of the carboy (2), comprising said flexible members and a flexible pad (72) interposed between the seating (64) for the neck (68) and the frame (4).

8. A drink dispenser according to claim 6, **characterised:**
**in that** it comprises drain means for an unexpected discharge of the drink in the vicinity of the penetrating means (8) towards a collecting pan (74), the draining and conveying of said discharges of drink to the pan (74) taking place naturally by gravity, via a drain duct (76) which connects said drain means to the pan.

9. A dispenser according to claim 8, **characterised:**
**in that** the collecting pan (74) incorporates a low-power heating resistor (78) which operates continuously so as to ensure the evaporation of the discharges of drink collected, even in the event of prolonged shutting off of the cold source (18), which is controlled by the thermostatic means (40) of the primary exchanger (26).

10. A drink dispenser according to claims 6 and 8, **characterised:**
**in that** the draining means comprise a duct (80-82-84) communicating, on the one hand, with the inner volume of a protecting collar (68) for the neck (58), at the base of the seating (64-66) on which the neck (58) rests, and communicating, on the other hand, with said drain duct (76).

11. A drink dispenser according to claims 6 and 8, **characterised:**
**in that** the zones of the ducts conveying the drink which are situated in an atmosphere at ambient temperature are provided with decontamination means comprising means for heating the ducts, formed by at least one resistor (90) wound around said duct zones.

## Patentansprüche

1. Auf Schwerkraft beruhender Spender von Kühlgetränken aus einer Flasche mit einem Flaschenhals, der einen durchstoßbaren Deckel umfasst,
**dadurch gekennzeichnet, dass** der Spender Halteeinrichtungen (64, 66) für die auf einen Durchstoßstift (8) auf den Kopf gestellte Flasche (2) umfasst, der einen Kanal (10) zur Entleerung der Flasche (2) aufweist, der mit einer Rohrschlange (22) in Verbindung steht, um das Getränk durch einen zweiten Austauscher (20) zu leiten, dessen Wärmeübertragungsmittel zuvor in einem ersten Austauscher (26) gekühlt und mittels einer Pumpeinrichtung (36) zum zweiten Austauscher (20) transportiert wurde, deren Betätigung durch thermostatische Einrichtungen (38) zum Messen der Temperatur des Übertragungsmittels im zweiten Austauscher (20) gesteuert wird, wobei der erste Austauscher (26) eine Wärmequelle (42) aufweist, die daneben angeordnet ist und eine Nebenleitung des ersten Austauschers bildet, um einen kontinuierlichen Durchgang des Übertragungsmittels innerhalb des geschlossenen Kreislaufs aufrechtzuerhalten, der den ersten (26) und den zweiten (20) Austauscher miteinander verbindet, auch wenn die Pumpeinrichtung (36) im Stillstand ist.

2. Getränkespender nach Anspruch 1,
**dadurch gekennzeichnet, dass** er umfasst:
a) ein Gehäuse (4) mit vertikaler Erstreckung,
b) Halteeinrichtungen, um einen abnehmbaren Behälter (2) in einer auf den Kopf gestellten Position zu halten, wobei dieser als Flasche mit Flaschenhals ausgelegt ist,
c) Einrichtungen zum Durchstoßen eines Verschlussdeckels (6) der Flasche (2), einen Durchstoßstift (8) mit vertikaler Erstreckung umfassend, der mindestens einen Auslasskanal (10) für das Getränk aus der Flasche (2) aufweist, wobei der Durchstoßstift (8) darüber hinaus eine Leitung (12) zum Einlassen von Luft in das Innere der Flasche (2) zum Ausgleich des entnommenen Getränkevolumens aufweist, wobei die Lufteinlassleitung (12) mittels eines Rückschlagventils (14) für das Getränk und eines Luftfilters (16) mit der Außenumgebung in Verbindung steht,
d) eine Vorrichtung zum Kühlen des Getränks, mit einer Kältequelle (18), um ein Wärmeübertragungsmittel zu kühlen, das im Gleichgewicht zwischen seiner flüssigen und festen Phase gehalten wird, einer Kammer (20) zur Abkühlung des Getränks, in der der Wärmeaustausch zwischen dem Mittel und dem Getränk stattfindet, und einer Leitung (22) zur Verteilung des Kühlgetränks, die mit dem Auslasskanal (10) für das Getränk in Verbindung steht, wobei die Leitung (22) mit mindestens einem Hahn (24) zum Entnehmen des gekühlten Getränks ausgestattet ist,
e) Einrichtungen zur Versorgung mit elektrischem Strom, und wobei die Kühlvorrichtung aus Folgendem besteht:
a) einem ersten Austauscher (26), in dem die Abkühlung des Wärmeübertragungsmittels stattfindet, wobei der erste Austauscher (26) eine erste Austauschkammer (28) umfasst, die das Wärmeübertragungsmittel und die Kältequelle (18) enthält,
b) einem zweiten Austauscher (30), der eine zweite Austauschkammer (20) umfasst, die das Wärmeübertragungsmittel und mindestens teilweise die Verteilungsleitung für das Kühlgetränk (10 - 22) enthält, wobei diese als Rohrschlange (22) mit vertikaler Erstreckung ausgelegt ist,
c) einem geschlossenen hydraulischen Kreislauf mit der ersten Kammer (26) und der zweiten Kammer (30), die über eine Zulaufleitung (32) bzw. Rücklaufleitung (34) miteinander verbunden sind, um das Übertragungsmittel zwischen dem ersten (26) und dem zweiten Austauscher (30) mittels einer Pumpeinrichtung (36) zu befördern, die in dem Kreislauf angeordnet ist,
d) thermostatischen Einrichtungen (38), die sich in der zweiten Kammer (20) zur Messung der Temperatur des vorhandenen Übertragungsmittels befinden, wobei die thermostatischen Einrichtungen (38) Steuereinrichtungen zum Aktivieren oder Deaktivieren der Pumpeinrichtung (36) bilden, um eine Umwälzung oder Nichtumwälzung des Mittels in dem geschlossenen Kreislauf hervorzurufen, und
e) Einrichtungen zum Sicherstellen des gleichzeitigen Vorhandenseins der flüssigen und festen Phase des Wärmeübertragungsmittels, die thermostatische Einrichtungen (40) umfassen, die in der ersten Kammer angeordnet sind, um die Kälteerzeugung der Kältequelle (18) zu aktivieren oder zu deaktivieren, und eine Wärmequelle (42), die Einrichtungen bildet, um den beständigen Durchlauf eines Flüssigkeitsstroms des Wärmeübertragungsmittels im Kreislauf sicherzustellen.

3. Getränkespender nach Anspruch 2,
**dadurch gekennzeichnet, dass** die statische Wärmequelle aus einem Abzweigkreislauf (42) des Wärmeträgermittels besteht, um eine Menge des Wärmeträgermittels aus der ersten Kammer (28) in dem geschlossenen Kreislauf zu halten.

4. Getränkespender nach Anspruch 3,
**dadurch gekennzeichnet, dass** der Abzweigkreislauf (42) mit der ersten Kammer (28) eine einstückige Einheit bildet, die durch "Aufblasen" eines Kunststoffs um starre Zulaufleitungen (46) und Ablaufleitungen (48) einer Rohrschlange (44), die den Verdampfer der Kältequelle (18) bildet, und um ein Rohr (50) gebildet ist, das die entsprechenden thermostatischen Einrichtungen (40) aufnimmt, wobei die Rohrschlange (44) im Inneren der ersten Kammer (28) angeordnet ist, die das Wärmeträgermittel enthält.

5. Getränkespender nach Anspruch 2,
**dadurch gekennzeichnet, dass** der geschlossene Kreislauf auf atmosphärischem Druck gehalten wird und aus der ersten (28) und zweiten (20) Kammer und der Zulaufleitung (32) und Rücklaufleitung (34) besteht, wobei die Pumpeinrichtung (36) an einer der beiden letzteren angeordnet ist.

6. Getränkespender nach Anspruch 2,
**dadurch gekennzeichnet, dass** die durch das Gehäuse (4) aufgenommene Flasche (2) mittels ihres Flaschenhalses (58), der auf einer Auflage (64, 66) der Durchstoßeinrichtung (8) aufliegt, in der auf dem Kopf stehenden Position gehalten wird, auf die Durchstoßeinrichtung (8) der Flaschenhals (58) aufgeschoben ist, um die Flasche (2) am Gehäuse (4) mittels ihres Flaschenhalses zu zentrieren, wobei der Körper (60) der Flasche mittels nachgiebiger Elemente (62) mit dem Gehäuse in Kontakt ist.

7. Getränkespender nach Anspruch 6,
**dadurch gekennzeichnet, dass** er Stoßdämpfungseinrichtungen für das Durchstoßen des Deckels (6) der Flasche (2) aufweist, die die nachgiebigen Elemente und eine nachgiebige Scheibe (72) umfassen, die zwischen der Auflage (64) des Flaschenhalses (68) und dem Gehäuse (4) angebracht ist.

8. Getränkespender nach Anspruch 6,
**dadurch gekennzeichnet, dass** er neben der Durchstoßeinrichtung (8) Einrichtungen zum Ableiten eines unbeabsichtigt ausgelaufenen Getränks zu einem Auffangbecken (74) aufweist, wobei die Ableitung und Zuleitung der ausgelaufenen Flüssigkeit bis zum Becken (74) natürlich durch Schwerkraft mittels einer Ablaufleitung (76) erfolgt, die die Ableiteeinrichtungen mit dem Becken verbinden.

9. Getränkespender nach Anspruch 8,
**dadurch gekennzeichnet, dass** das Auffangbecken (74) einen Wärmewiderstand (78) mit schwacher Leistung aber mit Dauerbetrieb eingebaut hat, um die Verdunstung der aufgefangenen ausgelaufenen Getränke auch im Falle länger dauernden Stillstands der Kältequelle (18) sicherzustellen, die von den thermostatischen Einrichtungen (40) des ersten Austauschers (26) gesteuert wird.

10. Getränkespender nach den Ansprüchen 6 und 8,
**dadurch gekennzeichnet, dass** die Ableiteeinrichtungen einen Kanal (80-82-84) umfassen, der einerseits mit dem Innenvolumen einer Schutzmanschette (68) des Flaschenhalses (58) in der Basis der Auflage (64-66) in Verbindung steht, auf der der Flaschenhals (58) aufliegt, und andererseits mit der Ablaufleitung (76) in Verbindung steht.

11. Getränkespender nach den Ansprüchen 6 und 8,
**dadurch gekennzeichnet, dass** die das Getränk befördernden Bereiche der Leitungen, die in einer Atmosphäre mit Umgebungstemperatur angeordnet sind, mit Dekontaminationseinrichtungen ausgestattet sind, die aus den Einrichtungen zum Erwärmen der Leitungen bestehen, die aus mindestens einem um diese Leitungsbereiche gewickelten Widerstand (90) bestehen.
